# EUROPÄISCHE PATENTSCHRIFT

(11) **EP 3 453 295 B1**
(45) Veröffentlichungstag und Bekanntmachung des Hinweises auf die Patenterteilung: **06.04.2022**
(21) Anmeldenummer: 18181563.0
(22) Anmeldetag: 04.07.2018
(51) Int. Cl.: A47K 3/16

(54) **TRAGGESTELL FÜR EINE SANITÄRWANNE**
SUPPORTING FRAMEWORK FOR A BATH TUB
STRUCTURE PORTEUSE POUR UNE BAIGNOIRE SANITAIRE

(30) Priorität: 07.09.2017 DE 102017120643
(43) Veröffentlichungstag der Anmeldung: 13.03.2019
(73) Patentinhaber: Bette GmbH & Co. KG, 33129 Delbrück (DE)
(72) Erfinder:
(74) Vertreter: Dantz, Jan Henning

(56) Entgegenhaltungen:
- CN-U- 203 207 904
- DE-U1- 7 732 973
- DE-U1- 20 319 410

## Beschreibung

Die vorliegende Erfindung betrifft ein Traggestell für eine Sanitärwanne nach dem Oberbegriff des Anspruches 1.

Die DE 10 2013 113 765 A1 offenbart ein Traggestell für eine Sanitärwanne, das einen aus Profilstangen zusammengesetzten Tragrahmen aufweist, der an einer Vielzahl von Fußelementen abgestützt ist. Die Fußelemente sind dabei in der Höhe verstellbar, wobei hierfür entsprechende Gewindestangen und Muttern vorgesehen sind, die zum Verstellen relativ zueinander gedreht und fixiert werden müssen. Ein solcher Verstellvorgang ist bei der Montage vergleichsweise aufwändig, und zudem ist der Verstellbereich gering, da er abhängig von der Länge der Gewindestangen ist.

Die DE 203 19 410 U1 offenbart ein Untergestell für eine Sanitärwanne, das einen aus einer Mehrzahl von Profilen und Verbindungselementen gebildeten Rahmen zum Abstützen eines Randes der Wanne aufweist. Dieser Rahmen ist über eine Vielzahl von höhenverstellbaren Fußelementen auf einem Untergrund abstellbar. Um lange Profile bei großen Abständen zwischen zwei Fußelementen abzustützen, sind zwei relativ zueinander verschwenkbare Arme vorgesehen, die über Schrauben an einem Profil festlegbar sind, um eine Durchbiegung eines Profils zu vermeiden.

Die DE 77 32 973 offenbart einen Wannenständer für eine Kinderbadewanne, bei der zwei U-förmige Standbügel relativ zueinander verschwenkbar sind. Ein Basisschenkel jedes Standbügels dient zum Abstützen eines Randes einer Babybadewanne.

In der CN 103 207 904 U ist ein verfahrbares Gestell für eine Badewanne gezeigt, die gegenüber einer unteren Platte höhenverstellbar angeordnet ist. Die Badewanne ist auf einer oberen Platte abgestützt, um kranken Menschen ein Bad zu erleichtern.

Es ist daher Aufgabe der vorliegenden Erfindung, ein Traggestell für eine Sanitärwanne zu schaffen, das auf einfache Weise in der Höhe verstellbar ist und einen großen Verstellbereich besitzt.

Diese Aufgabe wird mit einem Traggestell mit den Merkmalen des Anspruches 1 gelöst.

Das erfindungsgemäße Traggestell umfasst mindestens eine, vorzugsweise mindestens drei Einrichtung(en) zur Verstellung der Höhe des Tragrahmens, die einen verschwenkbar gelagerten Stützarm aufweist, der gelenkig mit einem Steuerarm verbunden ist. Dadurch kann mit einer Art Schere, die aus dem Stützarm und dem Steuerarm gebildet ist, eine Höhenverstellung vorgenommen werden, wobei durch das Verschwenken des Stützarmes ein großer Verstellbereich realisiert werden kann. Das Verschwenken ermöglicht eine schnellere Verstellung als bei einer reinen Gewindeverstellung.

Für einen kompakten Aufbau weist der Tragrahmen erfindungsgemäß Profile mit einer nach unten offenen Nut auf, wobei in die mindestens eine Nut die Einrichtung zur Verstellung der Höhe des Tragrahmens eingesetzt ist. Beispielsweise kann die Einrichtung mit einem Gehäuse in die Nut eingefügt werden. Dadurch kann die Höhe der Einrichtung durch Verstellung in einer eingeschwenkten Position kleiner 50 mm, insbesondere kleiner 40 mm, sein, so dass der Tragrahmen auch bodennah positioniert werden kann. Falls ein großer Höhenunterschied überbrückt werden muss, kann die Einrichtung zur Verstellung der Höhe bei ausgeschwenktem Stützarm auch eine Höhe größer als 200 mm, insbesondere größer als 250 mm, aufweisen, so dass ein großer Verstellbereich stufenlos realisiert werden kann.

Zum Verschwenken des Stützarmes und des Steuerarmes ist erfindungsgemäß ein Antrieb mit einer Spindel vorgesehen. Die Spindel kann selbsthemmend ausgebildet sein und über mindestens eine Werkzeugaufnahme drehbar sein, die über ein Getriebe mit der Spindel gekoppelt ist. Für eine bessere Zugänglichkeit kann an gegenüberliegenden Seiten des Gehäuses eine Werkzeugaufnahme angeordnet sind, die um eine Achse drehbar sind, die im Wesentlichen senkrecht oder geneigt zu einer Längsrichtung der Spindel ausgerichtet ist. Dadurch kann eine Verstellung von innerhalb oder außerhalb des Tragrahmens erfolgen und das Gehäuse kann auch um 180° gedreht am Tragrahmen fixiert werden. An der Spindel ist vorzugsweise eine Spindelmutter bewegbar gelagert, an der ein Ende des Stützarmes drehbar gelagert ist. Alternativ kann auch ein Ende des Steuerarmes an der Spindelmutter drehbar gelagert sein, um einen Verstellvorgang beim Drehen der Spindel durchzuführen.

An dem Tragrahmen sind bevorzugt mindestens drei, vorzugsweise vier Einrichtungen zur Verstellung der Höhe des Tragrahmens vorgesehen, so dass eine umlaufende Abstützung an dem Tragrahmen erreicht wird. Optional können auch mehr als vier solcher Einrichtungen vorgesehen werden, beispielsweise wenn der Tragrahmen eine große Länge aufweist.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer Sanitärwanne;
- Figur 2: eine perspektivische Ansicht eines erfindungsgemäßen Traggestells für die Sanitärwanne;
- Figur 3: eine perspektivische Schnittdarstellung durch ein Profil des Tragrahmens;
- Figur 4: eine perspektivische Ansicht des Tragrahmens mit einer Einrichtung zur Verstellung der Höhe des Tragrahmens;
- Figur 5: eine Einrichtung zur Verstellung der Höhe des Tragrahmens mit einem Werkzeug;
- Figur 6: eine Ansicht der Einrichtung der Figur 5 mit ausgeschwenktem Stützarm;
- Figur 7: eine Detailansicht des Getriebes der Einrichtung zur Verstellung der Höhe;
- Figuren 8A und 8B: zwei Ansichten der Einrichtung zur Verstellung der Höhe in einer eingeschwenkten Stellung, und
- Figuren 9A und 9B: zwei Ansichten der Einrichtung der Figur 8 mit teilweise ausgeschwenktem Stützarm.

Eine Sanitärwanne 1 umfasst einen Wannenkörper 2, der in einem mittleren Bereich eine Ablauföffnung 3 aufweist und einen umlaufenden Rand 5 aufweist, der abgewinkelt ausgebildet ist und einen vertikalen Steg sowie einen horizontalen Abschnitt 4 aufweist. Der Wannenkörper 2 kann auch andere Formen aufweisen.

In Figur 2 ist ein Traggestell für die Sanitärwanne 1 mit einem Tragrahmen 10 gezeigt, der vier Profile 11 aufweist, die über Eckstücke 50 miteinander verbunden sind. Der Tragrahmen 10 kann auf mehreren Fußelementen abgestützt sein, die zur Anpassung von Bodenunebenheiten höhenverstellbar sind.

Die Profile 11 weisen an ihrer Oberseite einen Stützabschnitt auf, an dem elastische Auflageleisten 25 montiert sind, die sich nicht über die gesamte Länge der Profile 11 erstrecken können, auch wenn dies optional natürlich möglich ist. Auf diesen elastischen Auflageleisten 25 kann der horizontale Abschnitt 4 der Sanitärwanne 1 aufgelegt werden. Ferner ist erkennbar, dass an einem Profil 11 auf der nach innen gewandten Seite ein Halter 20 festgelegt ist, an dem eine Ablaufarmatur 21 fixiert ist. Ein Deckel 22 der Ablaufgarnitur ragt über die Ablauföffnung 3 der Sanitärwanne 1 in der eingebauten Situation hervor.

In Figur 3 ist die Installation mit der Sanitärwanne 1 in einer eingebauten Position dargestellt. Das Profil 11 umfasst eine Nut 12 mit einer äußeren Nutwand 13 und einer inneren Nutwand 15, in die eine Dichtleiste 30 aus einem elastischen Material, insbesondere aus EPDM, eingezogen ist. An der äußeren Nutwand 13 steht ein Vorsprung 14 nach innen hervor, und an der inneren Nutwand 15 ein Vorsprung 16, wobei die Vorsprünge 14 und 16 in entsprechende Aufnahmen an der Dichtleiste 30 eingreifen und somit verhindern, dass diese nach dem Einfügen in die Nut 12 wieder herausgezogen wird.

Das Profil 11 weist ferner einen Auflageabschnitt 17 auf, an dem die Auflageleiste 25 aus elastischem Material fixiert ist. Diese greift mit einem Befestigungsvorsprung in eine hinterschnittene Nut an dem Auflageabschnitt 17 ein, wobei auch andere mechanische Geometrien zum Fixieren der Auflageleiste 25 vorgesehen werden können. Auf der Auflageleiste 25 liegt der horizontale Abschnitt 4 des Wannenkörpers 2 auf.

Ferner weist das Profil 11 an einer Innenseite zwei Stege 18 als Befestigungsmittel für den Halter 20 auf, der an den Stegen 18 eingerastet werden kann. Auch hier können an dem Profil 11 auch andere Profilierungen zur Fixierung des Halters 20 vorgesehen werden.

Die Dichtleiste 30 weist an der äußeren Nutwand einen Verbindungsabschnitt 35 und einen vertikalen Steg 36 auf, der die äußere Nutwand 13 U-förmig umgibt. An dem Steg 36 ist an der Außenseite eine Dichtfolie 40 an einem Randabschnitt 41 angeklebt oder über andere Befestigungsmittel fixiert.

Die Abdichtung der Sanitärwanne 1 erfolgt unmittelbar an dem Rand 5, der als vertikaler Steg ausgebildet ist und in die Nut 31 der Dichtleiste 30 eingreift. Hierfür sind an der Dichtleiste 30 ein oder mehrere nach innen ragende Dichtlippen 32 ausgebildet, die einzelne Dichtebenen ausbilden. Die Dichtlippen 32 sind dabei an einer Außenseite des Randes 5 angeordnet, so dass das Wasser bei einer Leckage nicht unter die Sanitärwanne strömt, sondern unmittelbar an dem Rand 5 gesammelt wird. Eine Stirnseite des Randes 5 liegt dabei im nicht sichtbaren Bereich innerhalb der Nut 31, so dass bei einer Herstellung der Sanitärwanne 1 aus einem emaillierten Stahlblech etwaige Fehler bei der Emaillierung in diesem Bereich nicht sichtbar sind. Die Sanitärwanne 1 kann statt aus emailliertem Stahlblech natürlich auch aus andere Materialien hergestellt sein.

In Figur 4 ist der Tragrahmen 10 mit einer Einrichtung 6 zur Verstellung der Höhe des Tragrahmens 10 gezeigt. Die Einrichtung 6 umfasst ein kastenförmiges Gehäuse, das in eine nach unten offene Nut 19 eines Profils 11 eingefügt ist. Dabei kann umlaufend an jedem Profil eine Einrichtung 6 zur Verstellung der Höhe des Tragrahmens 10 montiert sein. An jedem Gehäuse 60 ist ein Stützarm 61 verschwenkbar gelagert, der gelenkig mit einem Steuerarm 62 verbunden ist. In dem Gehäuse 60 ist ferner eine Spindel 63 drehbar gelagert angeordnet, über die eine Schwenkbewegung des Stützarmes 61 und des Steuerarmes 62 bewirkt werden kann.

Das Gehäuse 60 ist dabei benachbart zu einem Eckstück 50 angeordnet, das zwei Profile 11 miteinander verbindet. Das Eckstück 50 greift mit einem Verbindungsabschnitt 54 in eine Nut 19 eines Profils 11 ein und kann dort verschraubt oder über andere Befestigungsmittel fixiert werden. An dem Profil 11 ist an einer Wand der Nut 19 eine Öffnung 82 ausgebildet, durch die ein Werkzeug 81 durchführbar ist, um die Einrichtung 6 zur Verstellung der Höhe anzutreiben. Hierfür ist ein Werkzeug 80, beispielsweise ein Akkuschrauber, vorgesehen.

In Figur 5 ist die Einrichtung 6 zur Verstellung der Höhe des Tragrahmens 10 ohne den Tragrahmen 10 dargestellt. Die Einrichtung 6 umfasst ein kastenförmiges Gehäuse 60, das eine nach unten offene Aufnahme aufweist, in der die Spindel 63 aufgenommen ist. Die Spindel 63 ist an gegenüberliegenden Stirnseiten des Gehäuses 60 über Lager 66 drehbar gelagert. Der Steuerarm 62 ist über eine Achse 67 am Gehäuse 60 drehbar gelagert, die senkrecht zur Längsrichtung der Spindel 63 ausgerichtet ist. Ferner ist der Stützarm 61 an einer Achse 69 drehbar an dem Steuerarm 62 gelagert. Durch Drehen der Spindel 63 ist eine Spindelmutter linear 70 bewegbar, an der der Stützarm 61 endseitig drehbar gelagert ist. Durch Bewegen der Spindelmutter wird somit der Stützarmes 61 und der Steuerarm 62 vershwenkt. Der Stützarm 61 und der Steuerarm 62 sind dabei als Doppelarme ausgebildet, also aus zwei stegförmigen Teilen gebildet, wobei auch andere Gestaltungen möglich sind.

Die Einrichtung 6 zur Verstellung der Höhe kann gemäß den Figuren 5 und 6 verstellt werden, indem ein drehbares Werkzeug 81 die Werkzeugaufnahme 68 antreibt und dadurch die Spindel 63 dreht. Wie in der Detailansicht der Figur 7 gezeigt ist, dreht die Werkzeugaufnahme 68 ein Schneckenrad 65, das in Eingriff mit einem Zahnrad 64 steht, das drehfest mit der Spindel 63 verbunden ist. Auch andere Getriebe zur Übertragung einer Drehbewegung eines Werkzeuges 81 auf die Spindel 63 können eingesetzt werden.

In den Figuren 8A und 8B ist die Einrichtung 6 zur Verstellung der Höhe in einem zusammengeklappten Zustand mit eingeschwenktem Stützarm 61 und Steuerarm 62 gezeigt. In dieser Position kann die Höhe der Einrichtung 6 im Wesentlichen der Höhe des Gehäuses 60 entsprechen und in einem Bereich zwischen 25 mm und 50 mm, insbesondere 30 bis 40mm liegen. Wird die Einrichtung 6 zur Verstellung der Höhe verschwenkt, kann in der maximal ausgestellten Position der Stützarm 61 bodenseitig abgestützt werden, und die Oberseite des Gehäuses 60 in einer Höhe von beispielsweise mehr als 200 mm, insbesondere mehr als 250 mm, halten.

### Bezugszeichenliste

- 1: Sanitärwanne
- 2: Wannenkörper
- 3: Ablauföffnung
- 4: Abschnitt
- 5: Rand
- 6: Einrichtung
- 10: Tragrahmen
- 11: Profil
- 12: Nut
- 13: Nutwand
- 14: Vorsprung
- 15: Nutwand
- 16: Vorsprung
- 17: Auflageabschnitt
- 18: Steg
- 19: Nut
- 20: Halter
- 21: Ablaufarmatur
- 22: Deckel
- 25: Auflageleiste
- 30: Dichtleiste
- 31: Nut
- 32: Dichtlippe
- 35: Verbindungsabschnitt
- 36: Steg
- 40: Dichtfolie
- 41: Randabschnitt
- 50: Eckstück
- 54: Verbindungsabschnitt
- 60: Gehäuse
- 61: Stützarm
- 62: Steuerarm
- 63: Spindel
- 64: Zahnrad
- 65: Schneckenrad
- 66: Lager
- 67: Achse
- 68: Werkzeugaufnahme
- 69: Achse
- 70: Spindelmutter
- 80: Werkzeug
- 81: Werkzeug
- 82: Öffnung

## Patentansprüche

1. Traggestell für eine Sanitärwanne (1) mit einem Tragrahmen (10), auf dem eine Sanitärwanne (1) abstützbar ist, und mindestens einer Einrichtung (6) zur Verstellung der Höhe des Tragrahmens (10), wobei die Einrichtung (6) zur Verstellung der Höhe des Tragrahmens (10) einen verschwenkbar gelagerten Stützarm (61) aufweist, der gelenkig mit einem Steuerarm (62) verbunden ist, wobei zum Verschwenken des Stützarms (61) und des Steuerarms (62) ein Antrieb mit einer Spindel (63) vorgesehen ist und wobei der Tragrahmen (10) Profile (11) mit einer nach unten offenen Nut (19) aufweist und in die mindestens eine Nut (19) die Einrichtung (6) zur Verstellung der Höhe des Tragrahmens (10) eingesetzt ist.

2. Traggestell nach Anspruch 1, **dadurch gekennzeichnet, dass** die Höhe der Einrichtung (6) zur Verstellung der Höhe in einer eingeschwenkten Position kleiner 50 mm, insbesondere kleiner 40 mm ist.

3. Traggestell nach einem der vorhergehenden Ansprüche, **dadurch gekennzeichnet, dass** die Höhe der Einrichtung (6) zur Verstellung der Höhe bei ausgeschwenktem Stützarm (61) größer als 200 mm, insbesondere größer als 250 mm, ist.

4. Traggestell nach einem der vorhergehenden Ansprüche, **dadurch gekennzeichnet, dass** die Spindel (63) über mindestens eine Werkzeugaufnahme (68) drehbar ist, die über ein Getriebe (64, 65) mit der Spindel (63) gekoppelt ist.

5. Traggestell nach Anspruch 4, **dadurch gekennzeichnet, dass** die Werkzeugaufnahme (68) um eine Achse drehbar an einem Gehäuse (61) gelagert ist, die senkrecht zur Längsrichtung der Spindel (63) ausgerichtet ist.

6. Traggestell nach Anspruch 4 oder 5, **dadurch gekennzeichnet, dass** an gegenüberliegenden Seiten des Gehäuses jeweils eine Werkzeugaufnahme (68) um eine Achse drehbar gelagert ist, und die Spindel (63) wahlweise über die eine oder die andere Werkzeugaufnahme (68) antreibbar ist.

7. Traggestell nach einem der vorhergehenden Ansprüche, **dadurch gekennzeichnet, dass** an der Spindel (63) eine Spindelmutter (70) bewegbar gelagert ist, an der ein Ende des Stützarmes (61) drehbar gelagert ist.

8. Traggestell nach einem der vorhergehenden Ansprüche, **dadurch gekennzeichnet, dass** der Steuerarm (62) an dem Gehäuse (60) drehbar gelagert ist.

9. Traggestell nach einem der vorhergehenden Ansprüche, **dadurch gekennzeichnet, dass** an dem Tragrahmen (10) mindestens drei, vorzugsweise vier Einrichtungen (6) zur Verstellung der Höhe des Tragrahmens (10) vorgesehen sind.

## Claims

1. Support frame for a sanitary tub (1), comprising a support frame (10) on which a sanitary tub (1) can be supported, and at least one device (6) for adjusting the height of the support frame (10), wherein the device (6) for adjusting the height of the support frame (10) has a pivotably mounted support arm (61), which support arm (61) is connected in an articulated manner to a control arm (62), wherein a drive with a spindle (63) is provided for pivoting the support arm (61) and the control arm (62), and wherein the support frame (10) comprises profiles (11) with a downwardly open groove (19), and the device (6) for adjusting the height of the support frame (10) is inserted into the at least one groove (19).

2. Support frame according to claim 1, **characterized in that** the height of the device (6) for adjusting the height in a pivoted-in position is smaller than 50 mm, in particular smaller than 40 mm.

3. Support frame according to one of the preceding claims, **characterized in that** the height of the device (6) for adjusting the height when the support arm (61) is pivoted out is greater than 200 mm, in particular greater than 250 mm.

4. Support frame according to one of the preceding claims, **characterized in that** the spindle (63) can be rotated via at least one tool receptacle (68) which is coupled to the spindle (63) via a gear unit (64, 65).

5. Support frame according to claim 4, **characterized in that** the tool receptacle (68) is rotatably mounted on a housing (61) about an axis which is aligned perpendicular to the longitudinal direction of the spindle (63).

6. Support frame according to claim 4 or 5, **characterized in that** on opposite sides of the housing in each case a tool receptacle (68) is mounted rotatably about an axis, and the spindle (63) can be driven selectively via one or the other tool receptacle (68).

7. Support frame according to one of the preceding claims, **characterized in that** a spindle nut (70) is movably mounted on the spindle (63), on which one end of the support arm (61) is rotatably mounted.

8. Support frame according to one of the preceding claims, **characterized in that** the control arm (62) is rotatably mounted on the housing (60).

9. Support frame according to one of the preceding claims, **characterized in that** at least three, preferably four, devices (6) for adjusting the height of the support frame (10) are provided on the support frame (10).

## Revendications

1. Bâti de support pour un bac sanitaire (1) avec un cadre de support (10) sur lequel un bac sanitaire (1) peut s'appuyer et avec au moins une installation (6) pour régler la hauteur du cadre de support (10), laquelle installation (6) présente, pour régler la hauteur du cadre de support (10), un bras d'appui (61) supporté de façon pivotante qui est articulé avec un bras de commande (62), dans lequel un entraînement muni d'une broche (63) est prévu pour faire pivoter le bras d'appui (61) et le bras de commande (62) et dans lequel le cadre de support (10) présente des profilés (11) avec une gorge (19) ouverte vers le bas et l'installation (6) pour régler la hauteur du cadre de support (10) est insérée dans l'au moins une gorge (19).

2. Bâti de support selon la revendication 1, **caractérisé en ce que** la hauteur de l'installation (6) pour régler la hauteur est inférieure à 50 mm dans une position rabattue, en particulier inférieure à 40 mm.

3. Bâti de support selon l'une des revendications précédentes, **caractérisé en ce que** la hauteur de l'installation (6) pour régler la hauteur est supérieure à 200 mm avec le bras d'appui (61) déployé, en particulier supérieure à 250 mm.

4. Bâti de support selon l'une des revendications précédentes, **caractérisé en ce que** la broche (63) peut être entraînée en rotation par au moins un réceptacle d'outil (68) qui est couplé à la broche (63) par un engrenage (64, 65).

5. Bâti de support selon la revendication 4, **caractérisé en ce que** le réceptacle d'outil (68) est supporté avec possibilité de rotation autour d'un axe sur un boîtier (61) orienté perpendiculairement à la longueur de la broche (63).

6. Bâti de support selon la revendication 4 ou 5, **caractérisé en ce qu'**un réceptacle d'outil (68) est supporté avec possibilité de rotation autour d'un axe sur des faces opposées du boîtier et la broche (63) peut être entraînée au choix par l'un ou l'autre réceptacle d'outil (68).

7. Bâti de support selon l'une des revendications précédentes, **caractérisé en ce qu'**un écrou de broche (70) sur lequel est supportée avec possibilité de rotation une extrémité du bras d'appui (61) est supporté de manière mobile sur la broche (63).

8. Bâti de support selon l'une des revendications précédentes, **caractérisé en ce que** le bras de commande (62) est supporté avec possibilité de rotation sur le boîtier (60).

9. Bâti de support selon l'une des revendications précédentes, **caractérisé en ce qu'**au moins trois, de préférence quatre installations (6) pour régler la hauteur du cadre de support (10) sont prévues sur le cadre de support (10).
